# EUROPÄISCHE PATENTSCHRIFT

(11) **EP 0 752 714 B1**
(45) Veröffentlichungstag und Bekanntmachung des Hinweises auf die Patenterteilung: **14.11.2001**
(21) Anmeldenummer: 96110466.8
(22) Anmeldetag: 28.06.1996
(51) Int. Cl.: H01H 33/90

(54) **Druckgasschalter**
Gas-blast switch
Disjoncteur à gaz comprimé

(30) Priorität: 06.07.1995 DE 19524637
(43) Veröffentlichungstag der Anmeldung: 08.01.1997
(73) Patentinhaber: AEG Energietechnik GmbH, 60528 Frankfurt (DE)
(72) Erfinder: Thiel, Hans-Gerd, Dr., 34246 Vellmar (DE); Kudoke, Matthias, Dipl.-Ing., 34260 Kaufungen (DE); Vondereck, Dieter, Dipl.-Ing., 34292 Ahnatal (DE); Schiemann, Andreas, Dipl.-Ing., 34130 Kassel (DE); Stelter, Achim, Dipl.-Ing., 34128 Kassel (DE); Bierich, Viktor, Dipl.-Ing., 34346 Hann. Münden (DE); Karrenbauer, Herbert, Dr., 34266 Niestetal (DE)
(74) Vertreter: Dreiss, Fuhlendorf, Steimle & Becker

(56) Entgegenhaltungen:
- EP-A- 0 067 460
- EP-A- 0 175 954
- FR-A- 2 518 798

## Beschreibung

Die Erfindung betrifft einen Druckgasschalter nach dem Oberbegriff des Anspruchs 1.

Ein Druckgasschalter ist aus der DE 34 38 635 A1 bekannt. Für die Beblasung von Lichtbögen, die sich aufgrund niedriger Ausschaltungsströme bilden, ist eine Kompressionseinrichtung mit einem Kompressionsraum vorhanden, in dem im Zuge einer Ausschaltbewegung Löschgas komprimiert wird. Diese Kompressionseinrichtung schließt sich an das der Schaltstrecke abgewandte Ende der Druckkammer an. Bei einer Beblasung eines Lichtbogens strömt das komprimierte Löschgas durch Öffnungen aus dem Kompressionsraum durch die Druckkammer zur Schaltstrecke. Nachteilig bei dieser Anordnung ist die Gasführung durch die Druckkammer, da das komprimierte Löschgas zunächst die Druckkammer auffüllen muß, ehe ein wirksamer Löschgasdruck aufgebaut werden kann. Es ist daher eine große komprimierte Löschgasmenge erforderlich. Dies verlangt einen großen Querschnitt des Kompressionskolbens und eine entsprechend große Kompressionsleistung.

Ein Druckschalter nach dem Oberbegriff des Anspruchs 1 ist aus der EP 67 460 A1 bekannt. Obwohl das komprimierte Löschgas dort nicht durch die Druckkammer geführt ist, erfolgt trotzdem ein Einströmen des komprimierten Löschgases in die Druckkammer. Daraus ergibt sich wiederum eine große komprimierte Löschgasmenge mit den daraus resultierenden Nachteilen.

Der Erfindung liegt die Aufgabe zugrunde, einen Druckgasschalter zu schaffen, der sich durch ein hohes Ausschaltvermögen bei geringer Belastung des Antriebs auszeichnet.

Diese Aufgabe wird erfindungsgemäß durch einen Druckgasschalter nach dem Anspruch 1 gelöst.

Bei diesem Druckgasschalter ist die Hilfsbeblasung vollständig räumlich getrennt von der Druckkammer angeordnet. Dadurch kann das komprimierte Löschgas unmittelbar - ohne den Umweg über die Druckkammer - in den Bereich zwischen den Kontaktstücken eindringen.

Damit das vom Lichtbogen erhitzte Löschgas zunächst hauptsächlich in die Druckkammer eindringt (und nicht in den Kompressionsraum), ist in einer bevorzugten Ausführungsform die Querschnittsfläche des (in die Druckkammer führenden) Strömungskanals (im engsten Bereich) größer als die Querschnittsfläche des Kanals, der den Kompressionsraum mit der Schaltstrecke verbindet.

Eine besonders gute Beblasung des Lichtbogens läßt sich dadurch erzielen, daß die einander zugewandten Enden der Kontaktstücke seitlich von einer Isolierstoffdüse umgeben sind. Die Isolierstoffdüse kann zur Mittelachse des Druckgasschalters eine Stufung aufweisen; dazu hat sie in Richtung der Druckkammer einen größeren Innendurchmesser als in der anderen Richtung. Die Isolierstoffdüse bewegt sich bei Schaltvorgängen zusammen mit der Druckkammer und dem Kompressionszylinder.

Bei Verwendung eines Hohlkontaktstücks, das mit einem Schaltstift zusammenwirkt, kann erhitztes und ionisiertes Löschgas während der Beblasung aus dem Bereich der Schaltstrecke wirkungsvoll abgeleitet werden.

Dadurch daß der Schaltstift zunächst den Düsenraum verschießt und erst im Zuge einer Ausschaltbewegung den Durchlaß in der Isolierstoffdüse freigibt, kann sich zu Beginn des Ausschaltvorgangs im Düsenraum ein hoher Druck aufbauen, der das Löschen des Lichtbogens begünstigt.

Da die Kompressionseinrichtung lediglich zum Löschen von Lichtbögen kleiner Ausschaltströme dient, kann der engste Querschnitt des von dem Kompressionsraum kommenden Kanals (beispielsweise unmittelbar am Austritt zum Düsenraum) erheblich kleiner sein als die Summe der Querschnittsflächen, durch die Löschgas aus dem Raum der Schaltstrecke abströmt. Mit dieser Maßnahme werden die Lichtbögen besonders wirkungsvoll beblasen.

Durch die Anordnung einer Hilfsdüse in der gestuften Isolierstoffdüse läßt sich ein Strömungskanal ausbilden, der seitlich in den Düsenraum einmündet. In diesem Fall wird der Lichtbogen günstig von der Seite beblasen.

Eines der beiden Kontaktstücke kann mit der Druckkammer, dem Kompressionszylinder, der Isolierstoffdüse und der Hilfsdüse verbunden sein, so daß sich alle diese Teile beim Ausschalten zusammen bewegen.

Wenn die Oberfläche des Kompressionskolbens möglichst stark verkleinert wird, kann der Antrieb des Druckgasschalters auch die zeitweise im Kompressionsraum entstehenden hohen Druckwerte des Löschgases beherrschen. Stattdessen (oder zustätzlich) kann der Kompressionsraum mit einem Überdruckventil versehen werden; der maximale Löschgasdruck wird dadurch begrenzt.

Wenn das mit der Druckkammer fest verbundene Kontaktstück ein Hohlkontaktstück ist und das beim Ausschalten durch das Hohlkontaktstück strömende Löschgas durch mindestens eine Öffnung in eine jenseits des Kompressionsraums liegende Kammer geleitet wird, ruft der dort entstehende Druck eine Kraft hervor, die zur Unterstützung der Ausschaltbewegung genutzt werden kann. Der Antrieb des Druckgasschalters wird dadurch entlastet.

Im folgenden wird ein Ausführungsbeispiel der Erfindung anhand einer Zeichnung, aus der sich weitere Einzelheiten und Vorteile ergeben, näher beschrieben.

Es zeigt die Fig. einen Längsschnitt durch einen Druckgasschalter.

Der Druckgasschalter ist durch ein (nicht dargestelltes Schaltergehäuse) begrenzt und mit Löschgas, beispielsweise SF₆, gefüllt und weist ein feststehendes Kontaktstück, nämlich den Schaltstift 1, und ein Hohlkontaktstück 2 als bewegliches Kontaktstück auf. Beim Ausschalten von Strömen bildet sich in der von den sich auseinanderbewegenden Kontaktstücken gebildeten Schaltstrecke ein Lichtbogen aus.

Im Verlaufe eines Ausschaltvorgangs wird während der Hochstromphase (d. h. während des überwiegenden Teils einer Kurzschlußstromhalbwelle) durch die vom Lichtbogen ausgehende Strahlung die Umgebung des Lichtbogens aufgeheizt. Infolge des dadurch entstehenden Überdrucks im Düsenraum strömt ein Teil des heißen Löschgases in eine Druckkammer 3 und bewirkt mit dem dort vorhandenen Löschgas einen Druckaufbau. Wenn die Lichtbogenenergie zum Stromnulldurchgang abnimmt, bewirkt dieser Druck eine Umkehrung der Strömung aus der Druckkammer in die Schaltstrecke.

Da die umgesetzte Lichtbogenleistung dem Quadrat der Stromstärke proportional ist, wird durch diese Strömung nur im Falle von Kurzschlußstromunterbrechungen der Lichtbogen gelöscht.

Zur Unterbrechung kleiner Ausschaltströme enthält der Druckgasschalter eine mechanische Hilfsbeblasung mit einem Kompressionszylinder 4, der sich bei einer Ausschaltbewegung gegen einem Kompressionskolben 5 bewegt und von dem beweglichen Hohlkontakstück 2 in Längsrichtung in der Mitte durchdrungen ist. In dem Kompressionsraum 6 zwischen Kompressionszylinder 4 und Kompressionskolben 5 wird beim Ausschalten Löschgas komprimiert, welches im Falle von kleinen Ausschaltströmen den Lichtbogen bebläst, wie weiter unten noch näher ausgeführt wird.

Der Kompressionszylinder 4 ist starr mit dem Hohlkontaktstück 2 verbunden. In Richtung der Schaltstrecke grenzt an den Kompressionszylinder 4 die Druckkammer 3, die als Ringraum das Hohlkontaktstück 2 umschließt.
Zwischen der der Längsachse des Druckgasschalters zugewandten Außenwand 7 der Druckkammer 3 und dem Hohlkontaktstück 2 besteht ein Abstand, der einen Kanal 8 zur Verbindung des Kompressionsraumes 6 mit dem Raum zwischen den Kontaktstücken bildet, in dem sich die Schaltstrecke ausdehnt.

An dem der Schaltstrecke zugewandten Ende der Druckkammer 3 ist außen eine Isolierstoffdüse 9 angebracht, die die beiden einander zugewandten Enden der Kontaktstücke umgibt. Die Isolierstoffdüse 9 weist innen in ihrer Längsrichtung eine Stufung auf, und zwar hat sie in einem der Druckkammer 3 zugewandten Bereich einen größeren Innendurchmesser als in einem daran anschließenden, der Druckkammer 3 abgewandten Bereich.

Dieser letztgenannte Bereich bildet einen Durchlaß zwischen dem Raum, in dem sich beim Ausschalten ein Lichtbogen ausbildet, und dem die Isolierstoffdüse 9 umgebenden Innenraum des Druckgasschalters. Der Durchlaß ist in der Einschaltstellung des Druckgasschalters von dem Schaltstift 1 verschlossen und wird erst im Zuge einer Ausschaltbewegung frei.

In der Stufung der Isolierstoffdüse 9 ist mit Abstand eine Hilfsdüse 10 angebracht, die mit ihrer Außenfläche parallel zur Innenfläche der Isolierstoffdüse 9 angeordnet ist.

Durch den Zwischenraum zwischen der Hilfsdüse 10 und der Isolierstoffdüse 9 wird ein Strömungskanal 11 gebildet, der über eine Öffnung im der Schaltstrecke zugewandten Deckel der Druckkammer 3 eine Verbindung zwischen der Druckkammer 3 und dem Raum zwischen den Kontaktstücken herstellt.

Ähnlich wie die Isolierstoffdüse 9 weist auch die Hilfsdüse 10 an ihrem Innenradius eine Stufung auf. Der der Druckkammer 3 zugewandte Bereich der Hilfsdüse 10 hat einen größeren Innendurchmesser als der der Druckkammer 3 abgewandte Bereich. In diese Stufung ragt das der Schaltstrecke zugewandte Ende des beweglichen Hohlkontaktstückes 2 hinein. Im Einschaltzustand des Druckgasschalters durchsetzt der Schaltstift 1 über zwei Durchlässe sowohl die Isolierstoffdüse 9 als auch die Hilfsdüse 10.

Zwischen der Hilfsdüse 10 und dem Hohlkontaktstück 2 setzt sich der von dem Kompressionsraum 6 kommende Kanal 8 fort. Der Kanal 8 ist durch die erwähnte Stufung in der Hilfsdüse 10 so angelegt, daß das Löschgas radial in den Bereich der Schaltstrecke zwischen den Kontaktstücken einströmt. Da durch die Hilfsbeblasung nur Lichtbögen von kleinen Ausschaltströmen gelöscht werden, kann der engste Querschnitt dieses Kanals 8, der zweckmäßigerweise unmittelbar an der Einmündung in den Raum zwischen den Kontaktstücken angeordnet ist, erheblich kleiner sein als die Summe der Querschnittsflächen zwischen der beim Ausschalten freiwerdenden Isolierstoffdüse 9 und der Querschnittsinnenfläche des Hohlkontaktstücks 2. Durch diese Maßnahme und durch die Umgehung des großen, durch die Druckkammer 3 gebildeten Totvolumens läßt sich der Querschnitt des Kompressionskolbens 5 recht stark verkleinern.

Bei der Beblasung des Lichtbogens strömt das Löschgas - wie an sich bereits bekannt - durch den Durchlaß in der Isolierstoffdüse 9 und durch das Hohlkontaktstück 2 in ein die Druckkammer 3 und den Kompressionsraum 6 umgebenes Expansionsvolumen. Dieses Expansionsvolumen ist als Innenraum des Druckgasschalters von einem nicht dargestellten Schaltergehäuse umgeben.

## Patentansprüche

1. Druckgasschalter mit zwei zueinander beweglichen Kontaktstücken (1, 2), zwischen denen in einer von den Kontaktstücken (1, 2) begrenzten Schaltstrecke beim Ausschalten ein Lichtbogen entsteht, mit einer Druckkammer (3), in die über mindestens einen Strömungskanal (11) vom Lichtbogen erhitztes Löschgas eindringt, wobei die Druckkammer (3) das eine, zusammen mit ihr bewegliche Kontaktstück (2) ringförmig umschließt, und mit einer Kompressionseinrichtung mit einem festehenden Kompressionskolben (5) und einem beim Ausschalten gegen diesen sich verschiebenden Kompressionszylinder (4), wobei vom Kompressionsraum (6) zur Schaltstrecke mindestens ein von der Druckkammer (3) getrennter Kanal (8) geführt ist, der zwischen der der Mittelachse des Druckgasschalters zugewandten Wand (7) der Druckkammer (3) und dem einen Kontaktstück (2) verläuft, und dessen Innenvolumen kleiner ist als das der Druckkammer (3), **dadurch gekennzeichnet, daß** die Druckkammer (3) und die Kompressionseinrichtung derart dimensioniert sind, daß kleine Ausschaltströme in der Druckkammer (3) einen zu geringen Druck erzeugen, um die zu ihrer Beblasung erforderliche Löschgasströmung selbst zu erzeugen, daß demgegenüber große Ausschaltströme die zur Beblasung des Lichtbogens erforderliche Löschgasströmung durch einen Druckaufbau in der Druckkammer (3) selbst erzeugen, und daß das zwischen dem Kompressionskolben (5) und dem Kompressionszylinder (4) komprimierte Löschgas im Falle kleiner Ausschaltströme den Lichtbogen bebläst, während der Strömungskanal (11) von dem anderen Kontaktstück (1) verschlossen ist.

2. Druckgasschalter nach Anspruch 1,
**dadurch gekennzeichnet,**
**daß** der oder die Strömungskanäle (11) in seinem oder ihrem engsten Bereich (in der Summe) eine größere Querschnittsfläche hat oder haben als die (Summe der) Querschnittsfläche(n) im (jeweils) engsten Bereich in dem oder den Kanälen (8).

3. Druckgasschalter nach Anspruch 1 oder 2,
**dadurch gekennzeichnet,**
**daß** die einander zugewandten Enden der Kontaktstücke seitlich von einer Isolierstoffdüse (9) umgeben sind, daß die Isolierstoffdüse (9) zusammen mit der Druckammer (3) und mit dem Kompressionszylinder (4) beim Ausschalten bewegt wird, daß sie an ihrer der Mittelachse des Druckgasschalters zugewandten Wandung eine Stufung aufweist, daß diese Stufung zum einen durch einen der Druckkammer (3) zugewandten Bereich und zum andern durch einen daran anschließenden Bereich der Isolierstoffdüse (9) gebildet wird, wobei der der Druckkammer (3) zugewandte Bereich einen größeren Innendurchmesser hat als der andere Bereich, und daß der Bereich mit dem kleineren Innendurchmesser einen Durchlaß in der Isolierstoffdüse (9) bildet.

4. Druckgasschalter nach Anspruch 3,
**dadurch gekennzeichnet,**
**daß** das eine Kontaktstück ein Schaltstift (1) ist und das andere Kontaktstück ein Hohlkontaktstück (2).

5. Druckgasschalter nach Anspruch 4,
**dadurch gekennzeichnet,**
**daß** der Schaltstift (1) beim Ausschalten relativ zu der Isolierstoffdüse (9) bewegt wird, daß im geschlossenen Zustand des Druckgasschalters der Schaltstift (1) den Durchlaß in der Isolierstoffdüse (9) verschließt und daß beim Öffnen des Druckgasschalters der Schaltstift (1) den Durchlaß freigibt.

6. Druckgasschalter nach Anspruch 5,
**dadurch gekennzeichnet,**
**daß** in der Ausschaltstellung des Druckgasschalters die Öffnung(en) an der Einmündung des oder der vom Kompressionraum (6) kommenden und in die Schaltstrecke führenden Kanäle (8) (in der Summe) kleiner sind als die Summe aus der Querschnittsfläche des Durchlasses in der Isolierstoffdüse (9) und aus der von dem Hohlkontaktstück (2) umschlossenen Querschnittsfläche.

7. Druckgasschalter nach einem der Ansprüche 3 bis 6,
**dadurch gekennzeichnet,**
**daß** in der Stufung der Isolierstoffdüse (9) eine beim Ausschalten zusammen mit der Druckkammer (3) und dem Kompressionszylinder (4) sich bewegende Hilfsdüse (10) aus isolierendem Material angebracht ist, wobei zwischen der Hilfsdüse (10) und der Isolierstoffdüse (9) der oder die Strömungskanäle (11) verlaufen.

8. Druckgasschalter nach Anspruch 7,
**dadurch gekennzeichnet,**
**daß** eines der beiden Kontaktstücke sich beim Ausschalten zusammen mit der Druckkammer (3), dem Kompressionszylinder (4), der Isolierstoffdüse (9) und der Hilfsdüse (10) bewegt, daß die Hilfsdüse (10) an ihrer Innenseite zumindest das der Schaltstrecke zugewandte Ende dieses Kontakstückes seitlich umgibt und daß zwischen dem Kontaktstück und der Hilfsdüse (10) der oder die Kanäle (8) verlaufen.

9. Druckgasschalter nach Anspruch 8,
**dadurch gekennzeichnet,**
**daß** das zusammen mit der Druckkammer (6) bewegliche Kontaktstück ein Hohlkontaktstück (2) ist und daß das beim Ausschalten durch das Hohlkontaktstück (2) strömende Löschgas durch mindestens eine Öffnung in eine jenseits des Kompressionsraums (6) liegende Kammer hinter dem Kompressionskolben (5) geleitet wird und daß durch den in dieser Kammer entstehenden Druck der Antrieb in seiner Ausschaltbewegung unterstützt wird.

10. Druckgasschalter nach einem der vorangehenden Ansprüche,
**dadurch gekennzeichnet,**
**daß** die Druckkammer (3) und der zwischen Kompressionszylinder (4) und Kompressionskolben (5) befindliche Kompressionsraum (6) entlang der Längsachse des Druckgasschalters hintereinander angeordnet sind, wobei der Kompressionsraum (6) sich an das der Schaltstrecke abgewandte Ende der Druckkammer (3) anschließt.

## Claims

1. Gas blast switch with two contact pieces (1, 2) which are movable to one another, between which - in a break limited by the contact pieces (1, 2) - an electric arc arises on switching off, with a pressure chamber (3), into which quenching gas which has been heated by the electric arc penetrates via at least one flow channel (11), wherein the pressure chamber (3) encompasses, in an annular manner, the one contact piece (2) which is movable with it, and with a compression device with a static compression piston (5) and a compression cylinder (4) which pushes against this on switching off, wherein at least one channel (8) separated from the pressure chamber (3) is led from the compression space (6) to the break, which [channel] runs between the one contact piece (2) and that wall (7) of the pressure chamber (3) which faces the centre axis of the gas blast switch, and whose internal volume is smaller than that of the pressure chamber (3),
**characterised in that**
the pressure chamber (3) and the compression device are dimensioned such that small cut-off currents in the pressure chamber (3) produce too low a pressure to produce themselves the quenching gas flow necessary for their blowing, that by contrast large cut-off currents produce the quenching gas flow necessary for blowing the electric arc through a pressure build-up in the pressure chamber (3) themselves, and that the quenching gas which is compressed between the compression piston (5) and the compression cylinder (4) blows the electric arc in the case of small cut-off currents, whilst the flow channel (11) is closed off by the other contact piece (1).

2. Gas blast switch in accordance with claim 1,
**characterised in that**
the flow channel(s) (11), in its or their narrowest area (in total), has or have a larger cross-sectional area than the (sum of the) cross-sectional area(s) in the (respectively) narrowest area in the channel(s) (8).

3. Gas blast switch in accordance with claim 1 or 2,
**characterised in that**
the ends of the contact pieces facing one another are laterally surrounded by an insulating material nozzle (9), that the insulating material nozzle (9) is moved together with the pressure chamber (3) and with the compression cylinder (4) on switching off, that on its wall facing the centre axis of the gas blast switch it has a gradation, that this gradation is formed on the one hand by an area facing the pressure chamber (3), and on the other hand by an area of the insulating material nozzle (9) adjoining this, wherein that area facing the pressure chamber (3) has a larger internal diameter than the other area, and that the area with the smaller internal diameter forms a passage in the insulating material nozzle (9).

4. Gas blast switch in accordance with claim 3,
**characterised in that**
the one contact piece is an actuating pin (1) and the other contact piece is a hollow contact piece (2).

5. Gas blast switch in accordance with claim 4,
**characterised in that**
on switching off, the actuating pin (1) is moved relative to the insulating material nozzle (9), that in the closed state of the gas blast switch the actuating pin (1) closes off the passage in the insulating material nozzle (9), and that when the gas blast switch is opened the actuating pin (1) releases the passage.

6. Gas blast switch in accordance with claim 5,
**characterised in that**
in the cut-off position of the gas blast switch, the opening(s) at the junction of the channel(s) (8) coming from the compression space (6) and leading into the break are (in total) small than the sum of the cross-sectional area of the passage in the insulating material nozzle (9) and of the cross-sectional area enclosed by the hollow contact piece (2).

7. Gas blast switch in accordance with one of the claims 3 to 6,
**characterised in that**
fitted in the gradation of the insulating material nozzle (9) is an auxiliary nozzle (10) of insulating material, which moves together with the pressure chamber (3) and the compression cylinder (4) on switching off, wherein the flow channel(s) (11) run between the auxiliary nozzle (10) and the insulating material nozzle (9).

8. Gas blast switch in accordance with claim 7,
**characterised in that**
on switching off, one of the two contact pieces moves together with the pressure chamber (3), the compression cylinder (4), the insulating material nozzle (9) and the auxiliary nozzle (10), that the auxiliary nozzle (10) on its interior laterally surrounds at least that end of this contact piece facing the break, and that the channel(s) (8) run between the contact piece and the auxiliary nozzle (10).

9. Gas blast switch in accordance with claim 8,
**characterised in that**
the contact piece which is movable together with the pressure chamber (6) is a hollow contact piece (2) and that the quenching gas which flows through the hollow contact piece (2) on switching off is guided through at least one opening into a chamber lying beyond the compression space (6), behind the compression piston (5), and that through the pressure arising in this chamber, the drive is supported in its switching-off movement.

10. Gas blast switch in accordance with one of the preceding claims,
**characterised in that**
the pressure chamber (3) and the compression space (6) located between the compression cylinder (4) and the compression piston (5) are arranged along the longitudinal axis of the gas blast switch, behind one another, with the compression space (6) adjoining that end of the pressure chamber (3) which faces away from the break.

## Revendications

1. Disjoncteur à gaz comprimé comportant deux plots de contact (1, 2) mobiles l'un par rapport à l'autre et entre lesquels, dans un trajet de coupure délimité par les plots de contact (1, 2), il se forme, lors de la coupure, un arc électrique, une chambre de pression (3) dans laquelle pénètre, par l'intermédiaire d'au moins un canal d'écoulement du flux (11), du gaz d'extinction chauffé par l'arc électrique, la chambre de pression (3) entourant, à la manière d'un anneau, un premier plot de contact (2) mobile avec elle, et un dispositif de compression comportant un piston de compression (5) fixe et un cylindre de compression (4) qui coulisse à l'encontre du piston de compression (5) lors de la coupure, dans lequel au moins un canal (8) séparé de la chambre de pression (3) est guidé de la chambre de compression (6) vers le trajet de coupure, ledit canal (8) s'étendant entre la paroi (7) de la chambre de pression (3) qui fait face à l'axe médian du disjoncteur à gaz comprimé et le premier plot de contact (2) et ayant un volume interne plus petit que celui de la chambre de pression (3), **caractérisé en ce que** la chambre de pression (3) et le dispositif de compression sont dimensionnés de telle sorte que des petits courants de coupure produisent, dans la chambre de pression (3), une pression trop faible pour produire eux-mêmes le flux de gaz d'extinction nécessaire pour leur soufflage, **en ce que**, par contre, des courants de coupure élevés produisent eux-mêmes, au moyen d'une accumulation de la pression dans la chambre de pression (3), le flux de gaz d'extinction nécessaire pour le soufflage de l'arc électrique, et **en ce que** le gaz d'extinction, comprimé entre le piston de compression (5) et le cylindre de compression (4), souffle l'arc électrique dans le cas de petits courants de coupure, alors que le canal d'écoulement du flux (11) est fermé par le deuxième plot de contact (1).

2. Disjoncteur à gaz comprimé selon la revendication 1,
**caractérisé en ce que**
le ou les canaux d'écoulement du flux (11) ont, dans la ou leur zones les plus étroites, une surface de la section transversale plus grande (en faisant la somme) que la surface de la section transversale ou la somme des surfaces de la section transversale, dans, à chaque fois, la zone la plus étroite du ou des canaux (8).

3. Disjoncteur à gaz comprimé selon la revendication 1 ou 2,
**caractérisé en ce que**
les extrémités se faisant face l'une à l'autre des plots de contact sont entourées latéralement par une tuyère en matière isolante (9), **en ce que** la tuyère en matière isolante (9) est déplacée, lors de la coupure, en même temps que la chambre de pression (3) et le cylindre de compression (4), **en ce qu'**elle comporte un gradin sur sa paroi faisant face à l'axe médian du disjoncteur à gaz comprimé, **en ce que** ce gradin est constitué, pour une part, d'une zone faisant face à la chambre de pression (3) et, d'autre part, d'une zone de la tuyère en matière isolante (9) qui s'y raccorde, la zone faisant face à la chambre de pression (3) ayant un diamètre intérieur plus grand que celui de l'autre zone, et **en ce que** la zone ayant le diamètre le plus petit constitue un passage dans la tuyère en matière isolante (9).

4. Disjoncteur à gaz comprimé selon la revendication 3,
**caractérisé en ce que**
l'un des plots de contact est une tige de commutation (1) et l'autre plot de contact est un plot de contact creux (2).

5. Disjoncteur à gaz comprimé selon la revendication 4,
**caractérisé en ce que**
la tige de commutation (1) est déplacée, lors de la coupure, par rapport à la tuyère en matière isolante (9), **en ce que**, lorsque le disjoncteur à gaz comprimé est à l'état fermé, la tige de commutation (1) ferme le passage ménagé dans la tuyère en matière isolante (9), et **en ce que**, lors de l'ouverture du disjoncteur à gaz comprimé, la tige de commutation (1) libère le passage.

6. Disjoncteur à gaz comprimé selon la revendication 5,
**caractérisé en ce que**,
dans la position de coupure du disjoncteur à gaz comprimé, la ou les ouvertures, disposées à l'embouchure du ou des canaux provenant de la chambre de compression (6) et conduisant dans le trajet de commutation, sont plus petites (en faisant la somme) que la somme de la surface de la section transversale du passage ménagé dans la tuyère en matière isolante (9) et de la surface de la section transversale entourée par le plot de contact creux (2).

7. Disjoncteur à gaz comprimé selon l'une quelconque des revendications 3 à 6,
**caractérisé en ce que**,
dans le gradin de la tuyère en matière isolante (9), on dispose une tuyère auxiliaire (10) en matière isolante qui se déplace, lors de la coupure, en même temps que la chambre de pression (3) et le cylindre de compression (4), le ou les canaux d'écoulement du flux (11) s'étendant entre la tuyère auxiliaire (10) et la tuyère en matière isolante (9).

8. Disjoncteur à gaz comprimé selon la revendication 7,
**caractérisé en ce que**
l'un des deux plots de contact se déplace, lors de la coupure, en même temps que la chambre de pression (3), le cylindre de compression (4) et la tuyère auxiliaire (10), **en ce que** la tuyère auxiliaire (10) entoure latéralement, par sa face intérieure, au moins l'extrémité de ce plot de contact qui est dirigée vers le trajet de commutation, et **en ce que** le ou les canaux (8) s'étendent entre le plot de contact et la tuyère auxiliaire (10).

9. Disjoncteur à gaz comprimé selon la revendication 8,
**caractérisé en ce que**
le plot de contact qui se déplace en même temps que la chambre de compression (6) est un plot de contact creux (2), **en ce que** le gaz d'extinction qui circule à travers le plot de contact creux (2) lors de la coupure est conduit à travers au moins une ouverture ménagée dans une chambre se trouvant de l'autre côté de la chambre de compression (6) derrière le piston de compression (5), et **en ce que** le dispositif d'entraînement est assisté dans son mouvement de coupure par la pression créée dans cette chambre.

10. Disjoncteur à gaz comprimé selon l'une quelconque des revendications précédentes,
**caractérisé en ce que**
la chambre de pression (3) et la chambre de compression (6) se trouvant entre le cylindre de compression (4) et le piston de compression (5) sont disposées l'une derrière l'autre le long de l'axe longitudinal du disjoncteur à gaz comprimé, la chambre de compression (6) se fermant à l'extrémité de la chambre de pression (3) qui est opposée au trajet de commutation.
